# EUROPÄISCHE PATENTSCHRIFT

(11) **EP 0 846 228 B1**
(45) Veröffentlichungstag und Bekanntmachung des Hinweises auf die Patenterteilung: **04.10.2001**
(21) Anmeldenummer: 97914123.1
(22) Anmeldetag: 06.02.1997
(51) Int. Cl.: F04C 15/00, F02M 37/04

(54) **KRAFTSTOFF-FÖRDERPUMPE FÜR EINE KRAFTSTOFF-EINSPRITZPUMPE FÜR BRENNKRAFTMASCHINEN**
FUEL SUPPLY PUMP FOR A FUEL INJECTION PUMP FOR INTERNAL COMBUSTION ENGINES
POMPE D'ALIMENTATION EN CARBURANT POUR POMPE D'INJECTION DE CARBURANT POUR MOTEURS A COMBUSTION INTERNE

(30) Priorität: 26.06.1996 DE 19625567
(43) Veröffentlichungstag der Anmeldung: 10.06.1998
(73) Patentinhaber: ROBERT BOSCH GMBH, 70442 Stuttgart (DE)
(72) Erfinder: BODZAK, Stanislaw, A-5061 Elsbethen (AT); MAYER, Hanspeter, A-5400 Hallein (AT)
(86) Internationale Anmeldenummer: DE9700221
(87) Internationale Veröffentlichungsnummer: WO9749916

(56) Entgegenhaltungen:
- EP-A- 0 451 366
- DE-A- 1 650 303
- DE-A- 4 240 593
- GB-A- 850 518
- US-A- 5 145 328
- PATENT ABSTRACTS OF JAPAN vol. 010, no. 059 (M-459), 8.März 1986 & JP 60 204955 A (YANMAR DIESEL KK), 16.Oktober 1985,

## Beschreibung

### Stand der Technik

Die Erfindung geht von einer Kraftstoff-Förderpumpe für eine Kraftstoff-Einspritzpumpe für Brennkraftmaschinen nach der Gattung des Patentanspruchs 1 aus.

Bei derartigen Kraftstoff-Förderpumpen ist in einer Pumpkammer ein rotierend angetriebenes Paar miteinander kämmender Zahnräder vorgesehen, die Kraftstoff aus einem mit einem Vorratstank verbundenen Ansaugraum entlang einem zwischen der Stirnfläche der Zahnräder und der Umfangswand der Pumpkammer gebildeten Förderkanal in einen mit der Kraftstoff-Einspritzpumpe verbundenen Druckraum fördert. Auf einer Welle ist ein Zahnrad befestigt, das mit einem an der Achse angreifenden Antriebselement rotierend antreibbar ist. Das Antriebselement ist außerhalb des Gehäuses der Pumpkammer vorgesehen und überträgt die Drehbewegung auf ein mit dem ersten Zahnrad kämmendes zweites Zahnrad, das auf einer zweiten gehäusegelagerten Achse angeordnet ist.

Durch die GB 850 518 ist eine Förderpumpe für Flüssigkeiten bekannt, die ein rotierend angetriebenes Paar miteinander kämmender Zahnräder aufweist, die Flüssigkeit entlang einem zwischen der Stirnflächen der Zahnräder und der Umfangswand der die Zahnräder aufnehmender Pumpenkammer gebildeten Förderkanal fördert. Diese bekannte Pumpe dient als Druckerzeuger für ein Stellmittel, das nach einem Arbeitstakt der Pumpe auf ihrer Saugseite wiederzugeführt wird. Die Saug- und Druckseite dieser Pumpe ist über Rückschlagventile mit einem Ausgleichsbehälter verbunden.

Für eine erste Betriebnahme der Brennkraftmaschine oder bei einem Austausch einer Kraftstoff-Förderpumpe als auch bei einer trockenen Kraftstoff-Förderpumpe kann es erforderlich sein, daß eine Entlüftung eines Leitungssystems als auch der Pumpkammer erforderlich ist, damit unmittelbar nach Inbetriebnahme der Kraftstoff-Brennkraftmaschine ein schneller Druckaufbau und eine Kraftstoff-Förderung erfolgen kann.

### Vorteile der Erfindung

Die erfindungsgemäße Kraftstoff-Förderpumpe für eine Kraftstoff-Einspritzpumpe für Brennkraftmaschinen weist den Vorteil auf, daß durch eine in einen den Ansaugraum mit dem Druckraum verbindenden Kanal einsetzbare Entlüftungsvorrichtung eine Entlüftung der Kraftstoff-Förderpumpe ermöglicht ist. Dafür ist stromauf und stromab der Entlüftungsvorrichtung jeweils zumindest ein Druckventil vorgesehen, die derart angeordnet sind, daß durch die Entlüftungsvorrichtung eine gerichtete Strömung, die von Ansaugraum zur Druckraum führt, erzeugt wird, so daß eine Entlüftung der Kraftstoff-Förderpumpe erzielt werden kann.

Nach einer vorteilhaften Ausgestaltung der Erfindung ist vorgesehen, daß in einem Gehäusedeckel der Kraftstoff-Förderpumpe der den Ansaugraum mit dem Druckraum verbindende Kanal angeordnet ist, in den die Entlüftungsvorrichtung einsetzbar ist. Dadurch kann eine platzsparende Anordnung geschaffen sein. Vorteilhafterweise ist vorgesehen, daß in dem Gehäusedeckel stromauf und stromab der Entlüftungsvorrichtung jeweils ein Druckventil anordenbar ist. Dieses kann in jeweils einem Ventilraum des Kanals derart angeordnet sein, daß bei der Betätigung der Entlüftungsvorrichtung das stromauf der Entlüftungsvorrichtung liegende Druckventil schließt und das stromab der Entlüftungsvorrichtung angeordnete Druckventil sich zum Druckraum hin öffnet. Dadurch kann eine bestimmte und gerichtete Strömung erzielt werden, um die Pumpkammer entlüften zu können.

Nach einer weiteren vorteilhaften Ausgestaltung der Erfindung ist vorgesehen, daß das stromauf der Entlüftungsvorrichtung angeordnete Druckventil in einer von einem Vorratstank zur Kraftstoff-Förderpumpe führenden Kraftstoffleitung vorgesehen ist. Dadurch kann wiederum eine gerichtete Strömung in Richtung Kraftstoff-Einspritzpumpe erzielt werden, da das in der Kraftstoffleitung angeordnete Druckventil stromauf zum Vorratstank schließt.

Nach einer weiteren vorteilhaften Ausgestaltung der Erfindung ist vorgesehen, daß die Entlüftungsvorrichtung in eine Öffnung des Gehäuses einsetzbar ist. Diese Entlüftungsvorrichtung kann im Bedarfsfall oder dauerhaft eingesetzt sein. Bei nicht eingesetzter Entlüftungsvorrichtung ist der Kanal vorteilhafterweise durch ein in der Öffnung vorgesehenes Schließventil oder Verschlußelement verschließbar.

Weitere Vorteile und vorteilhafte Ausgestaltungen des Gegenstandes der Erfindung sind der Beschreibung, der Zeichnung und den Patentansprüchen entnehmbar.

### Zeichnung

In der Zeichnung sind bevorzugte Ausführungsbeispiele der erfindungsgemäßen Kraftstoff-Förderpumpe dargestellt und in der nachfolgenden Beschreibung näher erläutert. Es zeigen:
- Fig. 1: einen Längsschnitt durch die Kraftstoff-Förderpumpe entlang der Linie I-I von Fig. 2,
- Fig. 2: eine Draufsicht auf die in Fig. 1 dargestellte Kraftstoff-Förderpumpe mit abgenommenem Gehäusedeckel,
- Fig. 3: eine Seitenansicht auf die in Fig. 1 dargestellte Kraftstoff-Förderpumpe gemäß Pfeilrichtung 9,
- Fig. 4: einen Längsschnitt durch einen Gehäusedeckel der Kraftstoff-Förderpumpe entlang der Linie IV-IV von Fig. 1,
- Fig. 5: eine Prinzipskizze einer Schaltungsanordnung gemäß der Kraftstoff-Förderpumpe in Fig. 5,
- Fig. 6: eine Prinzipskizze einer alternativen Schaltungsanordnung zu Fig. 4 und
- Fig. 7: eine alternative Ausführungsform einer an dem Gehäusedeckel angeordneten Entlüftungsvorrichtung.

### Beschreibung der Ausführungsbeispiele

In den Fig. 1 bis 4 sind verschiedene Ansichten einer Kraftstoff-Förderpumpe 10 dargestellt, die in einer nicht dargestellten Zulaufleitung von einem Vorratstank zu einer Kraftstoff-Einspritzpumpe für Brennkraftmaschinen eingesetzt ist. Dabei weist die Förderpumpe 10 in ihrem Gehäuse 1 eine Pumpkammer 3 auf, in der ein rotierend angetriebenes Paar miteinander kämmender Zahnräder angeordnet ist. Dabei wird ein auf einer Welle 5 befestigtes erstes Zahnrad 7 mittels eines Antriebselementes 8 angetrieben und überträgt diese Drehbewegung auf ein mit dem ersten Zahnrad 7 kämmendes zweites Zahnrad 9, das auf einer gehäusegelagerten Achse 11 angeordnet ist. Die Zahnräder 7, 9 teilen dabei die Pumpkammer 3 durch ihren Zahneingriff in zwei Teile, von denen ein erster Teil einen Ansaugraum 13 und ein zweiter Teil einen Druckraum 15 bilden. Der Ansaugraum 13 ist dabei über je einen zwischen den Zahnnuten an den Stirnflächen des ersten Zahnrades 7 und des zweiten Zahnrades 9 und der Umfangswand der Pumpkammer 3 gebildeten Förderkanal 17 mit dem Druckraum 15 verbunden. Zudem weisen der Ansaugraum 13 und der Druckraum 15 jeweils eine Anschlußöffnung in eine Wand des Pumpengehäuses 1 auf, über die der Ansaugraum 13 mit einer nicht näher dargestellten Ansaugleitung vom Vorratstank und der Druckraum 15 mit einer ebenfalls nicht dargestellten Förderleitung zum Saugraum der Kraftstoff-Einspritzpumpe verbunden ist. Dabei bildet die Anschlußöffnung in den Ansaugraum 13 eine Einlaßöffnung 19 und die Anschlußöffnung in den Druckraum 15 eine Auslaßöffnung 21. Die Pumpkammer 3 ist auf ihrer einen Stirnseite in Achsrichtung der Wellen 5 und der Achse 11 von einem Gehäusedeckel 23 verschlossen, der in der Darstellung der Fig. 2 abgenommen wurde und so eine Ansicht des Pumpeninneren ermöglicht.

In dem Gehäusedeckel 23 ist ein den Ansaugraum 13 mit dem Druckraum 15 verbindender Kanal 26 vorgesehen, der eine Öffnung 27 aufweist, in die eine Entlüftungsvorrichtung 28 einsetzbar ist. Stromauf der Öffnung 27 ist ein Bohrungsabschnitt 31 mit einem Ventilraum 32 vorgesehen, in dem ein Druckventil 33 angeordnet ist. Stromab der Öffnung 27 ist ein zweiter Bohrungsabschnitt 36 vorgesehen, der ein in einem Ventilraum 37 angeordnetes Druckventil 38 aufweist. Die Druckventile 33 und 38 sind vorteilhafterweise als Rückschlagventile ausgebildet und derart angeordnet, daß das Druckventil 33 bei einer Druckbeaufschlagung des Kanals 26 über die Entlüftungsvorrichtung 28 zum Ansaugraum 13 schließt und das Druckventil 38 zum Druckraum 15 hin sich öffnet. Dadurch kann eine gerichtete Strömung erzeugt werden, wie nachfolgend noch ausgeführt sein wird.

Die Entflüftungsvorrichtung 28 ist im Ausführungsbeispiel als Handpumpe ausgebildet. Diese weist eine Griffkappe 41 auf, durch deren Betätigung ein bestimmtes Luftvolumen dem Kanal 26 zugeführt werden kann. Die Entlüftungsvorrichtung ist vorteilhafterweise temperatur- und schwingungsbeständig ausgebildet und kann im Bedarfsfall in die Öffnung 27 eingesetzt werden oder in dieser Öffnung 27 ständig angeordnet sein. Alternativ kann vorgesehen sein, daß eine motorisch betriebene Entlüftungsvorrichtung in die Öffnung 27 einsetzbar und anordenbar ist. In der Öffnung 27 ist vorteilhafterweise ein Schließventil vorgesehen oder eine Verschlußkappe einsetzbar, so daß bei nicht eingesetzter Entlüftungsvorrichtung 28 den Kanal 26 geschlossen ist.

In Fig. 5 ist ein Schaltplan des in Fig. 1 bis 4 dargestellten Ausführungsbeispiels dargestellt. Über eine vom Vorratstank zur Kraftstoff-Förderpumpe führende Kraftstoffleitung 51 ist ein Rückschlagventil 52 angeordnet, das vermeidet, daß der Kraftstoff in den Vorratstank zurückgedrückt wird. Der Kraftstoff wird gemäß Pfeilrichtung der Kraftstoff-Förderpumpe zugeführt, die Kraftstoff zur Kraftstoff-Einspritzpumpe in Pfeilrichtung von links nach rechts fördert. Parallel zur Kraftstoff-Förderpumpe 10 ist der Kanal 26 mit der Entlüftungsvorrichtung 28 angeordnet. Stromauf und stromab der Entlüftungsvorrichtung 28 ist das Druckventil 33 und 38 angeordnet.

Bei Betätigung der Entlüftungsvorrichtung 28 wird ein bestimmtes Luftvolumen 53 gemäß Fig. 4 verdrängt und aufgrund der Anordnung der Ventile 33, 38 in eine gerichtete Strömung in Richtung Kraftstoff-Einspritzpumpe gezwungen. Durch die Anordnung stromauf und stromab der Druckventile 33, 38 kann ein innerer Kreislauf zwischen der Förderpumpe 10 und dem Kanal 26 verhindert sein.

In Fig. 6 ist ein Schaltplan einer alternativen Ausführungsform zu Fig. 5 dargestellt. Dabei ist vorgesehen, daß das Druckventil 33 in der Kraftstoffleitung 51 angeordnet ist. Desweiteren ist stromab der Entlüftungsvorrichtung 28 das Druckventil 38 vorgesehen, so daß wiederum ein bestimmtes Luftvolumen 53 verdrängt werden kann. Durch die Anordnung des Druckventils 33 in der Kraftstoffleitung 51 kann vermieden werden, daß das verdrängte Luftvolumen in die Kraftstoffleitung 51 zurückgedrückt wird.

In Fig. 7 ist eine alternative Ausführungsform zu den Fig. 1 bis 4 dargestellt. Die Entlüftungsvorrichtung 28 ist beispielsweise unter einem Winkel von 45° zur Achse 61 geneigt. Die winklige Anordnung der Entlüftungsvorrichtung 28 zum Gehäusedeckel 23 kann in Abhängigkeit des zur Verfügung stehenden Bauraumes ebenso in einer weiteren geeigneten Winkelposition vorgesehen sein. Dadurch kann erzielt werden, daß eine gute Zugänglichkeit für das Einsetzen der Entlüftungsvorrichtung 28 in die Öffnung 27 gegeben ist.

Desweiteren kann die Bedienbarkeit und die Zugänglichkeit zur Entlüftungsvorrichtung 28 erleichtert sein.

## Patentansprüche

1. Kraftstoff-Förderpumpe für eine Kraftstoff-Einspritzpumpe für Brennkraftmaschinen, mit einem in einer Pumpkammer (3) rotierend angetriebenen Paar miteinander kämmender Zahnräder (7, 9), die Kraftstoff aus einem mit einem Vorratstank verbundenen Ansaugraum (13) entlang einem zwischen der Stirnfläche der Zahnräder (7, 9) und der Umfangswand der Pumpkammer (3) gebildeten Förderkanal (17) in einen, mit der Kraftstoff-Einspritzpumpe verbundenen Druckraum (15) fördern, **dadurch gekennzeichnet, daß** ein den Ansaugraum (13) mit dem Druckraum (15) verbindender Kanal (26) vorgesehen ist, der mit einer Entlüftungsvorrichtung (28) verbindbar ist, stromauf der ein stromaufwärts sperrendes Druckventil (33) und stromabwärts der eine in Strömungsrichtung öffnendes Druckventil (38) für eine gerichtete Strömung, die vom Ansaugraum (13) zur Druckraum (15) führt, in dem Kanal (26) vorgesehen ist.

2. Kraftstoff-Förderpumpe nach Anspruch 1, **dadurch gekennzeichnet, daß** das stromauf der Entlüftungsvorrichtung (28) angeordnete Druckventil (33) in einem Ventilraum (32) eines Bohrungsabschnitts (31) des Kanals (26) und das stromab der Entlüftungsvorrichtung (28) vorgesehene Ventil (38) in einem Ventilraum (37) des Bohrungsabschnitts (36) des Kanals (26) anordenbar ist.

3. Kraftstoff-Förderpumpe nach Anspruch 1, **dadurch gekennzeichnet, daß** das stromab der Entlüftungsvorrichtung vorgesehene Ventil (38) in einem Ventilraum (37) eines Bohrungsabschnitts (36) im Kanal (26) anordenbar ist und **daß** das stromauf der Entlüftungsvorrichtung (28) vorgesehene Druckventil (33) in einer vom Vorratstank zur Kraftstoff-Förderpumpe führenden Kraftstoffleitung (51) anordenbar ist.

4. Kraftstoff-Förderpumpe nach einem der vorhergehenden Ansprüche, **dadurch gekennzeichnet, daß** der Kanal (26) in einem Gehäusedeckel (23) vorgesehen ist.

5. Kraftstoff-Förderpumpe nach Anspruch 1, **dadurch gekennzeichnet, daß** die Entlüftungsvorrichtung (28) eine Handpumpe ist.

6. Kraftstoff-Förderpumpe nach Anspruch 4, **dadurch gekennzeichnet, daß** in dem Gehäusedeckel (23) eine Öffnung (27) zur Aufnahme der Entlüftungsvorrichtung (28) vorgesehen ist, die bei nicht eingesetzter Entlüftungsöffnung (28) ein die Öffnung (27) schließendes Schließventil aufweist.

7. Kraftstoff-Förderpumpe nach Anspruch 1, **dadurch gekennzeichnet, daß** der Kanal (26) im Gehäuse (1) vorgesehen ist.

## Claims

1. Fuel feed pump for a fuel injection pump for internal combustion engines, with a pair, driven in rotation in a pumping chamber (3), of intermeshing gearwheels (7, 9) which feed fuel out of an intake space (13) connected to a storage tank, along a feed duct (17) formed between the end face of the gearwheels (7, 9) and the circumferential wall of the pumping chamber (3), into a delivery space (15) connected to the fuel injection pump, **characterized in that** a duct (26) is provided, which connects the intake space (13) to the delivery space (15) and is connectable to a venting device (28), upstream of which an upstream-blocking delivery valve (33) and downstream of which a delivery valve (38) opening in the flow direction, for a directed flow leading from the intake space (13) to the delivery space (15), are provided in the duct (26).

2. Fuel feed pump according to Claim 1, **characterized in that** the delivery valve (33) arranged upstream of the venting device (28) can be arranged in a valve space (32) of a bore portion (31) of the duct (26) and the valve (38) provided downstream of the venting device (28) can be arranged in a valve space (37) of the bore portion (36) of the duct (26).

3. Fuel feed pump according to Claim 1, **characterized in that** the valve (38) provided downstream of the venting device can be arranged in a valve space (37) of a bore portion (36) in the duct (26), and **in that** the delivery valve (33) provided upstream of the venting device (28) can be arranged in a fuel line (51) leading from the storage tank to the fuel feed pump.

4. Fuel feed pump according to one of the preceding claims, **characterized in that** the duct (26) is provided in a casing cover (23).

5. Fuel feed pump according to Claim 1, **characterized in that** the venting device (28) is a hand pump.

6. Fuel feed pump according to Claim 4, **characterized in that** there is provided in the casing cover (23), for receiving the venting device (28), an orifice (27) which, when the venting device (28) is not being used, has a closing valve which closes the orifice (27).

7. Fuel feed pump according to Claim 1, **characterized in that** the duct (26) is provided in the casing (1).

## Revendications

1. Pompe d'alimentation en carburant pour un pompe d'injecteur de moteur à combustion interne, comprenant une paire de pignons dentés (7, 9) engrenés, entraînés en rotation dans une chambre de pompe (3), ces pignons dentés prenant le carburant d'une chambre d'aspiration (13) reliée à un réservoir le long d'un canal de transfert (17) formé entre la surface frontale des pignons dentés (7, 9) et la paroi périphérique de la chambre de pompe (3), pour le débiter dans une chambre de compression (15) reliée à la pompe d'injection,
**caractérisée en ce qu'**
un canal (26) relie la chambre d'aspiration (13) à la chambre de pression (15), et peut être relié à un dispositif de purge (28), en amont duquel une soupape de pression se bloque vers l'amont, et en aval duquel une soupape de pression (38) s'ouvre dans la direction de l'écoulement dans le canal (26), pour un écoulement dirigé allant de la chambre d'aspiration (13) à la chambre de pression (15).

2. Pompe d'alimentation en carburant selon la revendication 1,
**caractérisée en ce que**
la soupape de pression (33), prévue en amont du dispositif de purge (28), est prévue dans une chambre de soupape (32) d'un segment de tube (31) du canal (26), et la soupape (38), en aval du dispositif de purge (28), est prévue dans une chambre de soupape (37) du segment de perçage (36) du canal (26).

3. Pompe d'alimentation en carburant selon la revendication 1,
**caractérisée en ce que**
la soupape (38), prévue en aval du dispositif de purge, est logée dans une chambre de soupape (37) avec un segment de perçage (36) du canal (26), et la soupape de pression (33), en amont du dispositif de purge (28), est placée dans une conduite de carburant (51) reliant le réservoir à la pompe d'alimentation en carburant.

4. Pompe d'alimentation en carburant selon l'une quelconque des revendications précédentes,
**caractérisée en ce que**
le canal (26) est prévu dans un couvercle (23) du boîtier.

5. Pompe d'alimentation en carburant selon la revendication 1,
**caractérisée en ce que**
le dispositif de purge (28) est une pompe manuelle.

6. Pompe d'alimentation en carburant selon la revendication 4,
**caractérisée en ce que**
le couvercle (23) du boîtier comporte une ouverture (27) pour recevoir le dispositif de purge (28) et qui, lorsque le dispositif de purge (28) n'est pas utilisé, comporte une soupape d'obturation fermant l'ouverture (27).

7. Pompe d'alimentation en carburant selon la revendication 1,
**caractérisée en ce que**
le canal (26) est prévu dans le boîtier (1).
